# EUROPÄISCHE PATENTANMELDUNG

(11) **EP 0 679 486 A1**
(43) Veröffentlichungstag der Anmeldung: **02.11.1995**
(21) Anmeldenummer: 95101663.3
(22) Anmeldetag: 08.02.1995
(51) Int. Cl.: B28D 1/12, B28D 1/04, B24D 5/12

(54) **Werkzeug zur Bearbeitung von Stahlbeton, Naturstein o.dgl., z.B. Bohrkrone oder Schneidscheibe**

(30) Priorität: 30.04.1994 DE 9407212 U; 05.10.1994 DE 9416067 U; 21.01.1995 DE 9501757 U
(71) Anmelder: Friedrich Busse Diamantwerkzeuge GmbH + Co. KG, D-91126 Schwabach (DE)
(72) Erfinder: Grüneis, Hans, D 91126 Schwabach (DE); Kaltenhäuser, Johann, D 91074 Herzogenaurach (DE)
(74) Vertreter: Tergau, Enno, Dipl.-Ing.

(57) **Zusammenfassung**

Rotierendes Werkzeug zur Bearbeitung von Stahl, Beton o.dgl., z.B. Bohrkrone (6) oder Schneidscheibe (25) mit einem im wesentlichen in Umfangsrichtung (8) gekrümmten Arbeitsstirnende und mit am Arbeitsstirnende im wesentlichen axial oder radial über den Stirnumfang verteilt vorstehenden Schneidsegmenten (7), z.B. aus Diamantwerkstoff. Das in sich segmentierte Schneidsegment (7) enthält mehrere Segmentglieder (9), die in aneinandergereihter Stellung einen offenen Polygonzug bilden. Die Segmentglieder (9) eines Schneidsegmentes (7) sind vorzugsweise schwenkbar miteinander verkettet, z.B. von einem biegbaren Verbundglied.

## Beschreibung

Die Erfindung betrifft ein Werkzeug mit den Merkmalen des Oberbegriffs des Anspruches 1.

Bei dem Werkzeug handelt es sich hauptsachlich um eine Bohrkrone oder eine Schneidscheibe. Als Werkzeug sind jedoch auch Schleifscheiben oder ganz allgemein Profilwerkzeuge denkbar. Bohrkronen sind hinsichtlich Konstruktionsaufbau und Wirkungsweise z.B. aus **BROCKHAUS, NATURWISSENSCHAFTEN UND TECHNIK, 1. BAND A-EK, Wiesbaden 1983, S.160 f., ISBN 3-7653-0357-7** bekannt. Bohrkronen oder Schneidscheiben werden zum Bearbeiten von sehr harten Materialien, z.B. zum Bohren oder Trennen von Stahlbeton oder Naturstein eingesetzt. Hierzu weist das Werkzeug ein im wesentlichen in dessen Umfangsrichtung gekrümmtes Arbeitsstirnende auf, an dem über den Stirnumfang verteilt mehrere Schneidsegmente befestigt sind. Im Falle einer Bohrkrone handelt es sich um ein ringförmiges Arbeitsstirnende und die Schneidsegmente überstehen das Arbeitsstirnende in Axialrichtung der Bohrkrone bzw. sind etwa rechtwinklig zur Rotationsebene des Arbeitsstirnendes angeordnet. Im Falle einer Schneidscheibe, Trennscheibe, Wandsäge o.dgl. ist das Arbeitsstirnende der Umfang einer kreisförmigen Scheibe. Das Arbeitsstirnende ist mit Schneidsegmenten besetzt, welche etwa in der Rotationsebene radial nach außen vorstehen.

Die Schneidsegmente des Werkzeuges sind in Umfangsrichtung des Arbeitsstirnendes üblicherweise mit Abstand zueinander angeordnet. Die Abstände sind als Wassernuten zur Schlammausspülung während des Schneidvorganges wirksam. Da Bohrkronen und Schneidscheiben mit unterschiedlichsten Durchmessern eingesetzt werden, müssen auch daran angepaßte Schneidsegmente mit unterschiedlichen Krümmungen hergestellt werden.

So werden beispielsweise bei Bohrkronen mit Diamant-Schneidsegmenten üblicherweise drei Durchmesserbereiche unterschieden. Kleine Bohrkronen mit einem Durchmesser bis ca. 40 mm werden mit einem einstückigen Diamantring besetzt, dessen Durchmesser an den Durchmesser der Bohrkrone genau angepaßt ist. Der Diamantring ist in Umfangsrichtung durch Einkerbungen zur Schlammausspülung unterbrochen. Somit besteht auch der einstückige Diamantring gewissermaßen aus mehreren Schneidsegmenten. Größere Bohrkronen mit einem Durchmesser von etwa 50 mm bis etwa 200 mm werden mit einzelnen Schneidsegmenten besetzt. Dabei sind die Schneidsegmente als Ringsegmente geformt. Damit nicht für sämtliche Durchmesser von Bohrkronen Schneidsegmente mit einer exakt entsprechenden Krümmung hergestellt werden müssen, ist es üblich, Schneidsegmente mit der gleichen Krümmung für einen ganzen Durchmesserbereich von Bohrkronen einzusetzen. Der vom Schneidsegment vorgegebene Durchmesser stimmt somit nur in Ausnahmefällen mit dem Nenndurchmesser der Bohrkrone überein. Große Bohrkronen ab einem Durchmesser von etwa 250 mm werden normalerweise mit geraden Schneidsegmenten ohne jede Krümmung bestückt.

Hierbei sei erwähnt, daß eine exakte Anpassung der Krümmung der Schneidsegmente an den Bohrkronendurchmesser und auch die exakte Rundheit des Schneidsegments nicht erforderlich ist, da das Bohrwerkzeug für Schneidsegmente kein Präzisionswerkzeug ist.

Ein und dasselbe Schneidsegment kann deshalb zwar für mehrere Durchmesser von Bohrkronen verwendet werden. Jedoch ist das Schneidsegment nicht für sämtliche Bohrkronendurchmesser geeignet. Um sämtliche Bohrkronendurchmesser abdecken zu können, muß eine Vielzahl von Schneidsegmenten mit unterschiedlichem Biegeradius, jedoch ansonsten gleichen Abmessungen hergestellt werden. Dementsprechend sind auch die Herstellungskosten der Schneidsegmente sehr hoch. Um auf Kundenwünsche rasch reagieren zu können, müssen eine Vielzahl von Schneidsegmenten mit unterschiedlichen Krümmungsradien bevorratet werden. Dies erfordert einen großen Lagerungsaufwand mit entsprechend hohen Lagerkosten.

Schneidscheiben werden ebenfalls mit unterschiedlichsten Durchmessern hergestellt. Analog zu den Bohrkronen treten bei Schneidscheiben mit herkömmlichen Schneidsegmenten die obengenannten Probleme und Nachteile auf.

Der Erfindung liegt die Aufgabe zugrunde, ein Schneidsegment zu schaffen, welches an beliebige Krümmungen des Arbeitsstirnendes eines Werkzeuges der eingangs näher bezeichneten Art anpaßbar ist.

Diese Aufgabe ist durch die Merkmalskombination des Anspruches 1 gelöst.

Erfindungsgemäß ist das Schneidsegment mehrteilig aufgebaut. Es enthält mehrere Segmentglieder, die nach Art eines offenen Vieleckes in Umfangsrichtung der Bohrkrone aneinandergereiht sind. Durch unterschiedliche Stellungen der aneinandergereihten Segmentglieder entstehen unterschiedlichste Krümmungsradien des Schneidsegments. Auf diese Weise ist das Schneidsegment an alle Durchmesser z.B. einer Bohrkrone oder einer Schneidscheibe anpaßbar.

Das Schneidsegment besteht aus einer Vielzahl von Segmentgliedem und ist deshalb nicht nur an unterschiedlichste Krümmungen, sondern auch äußerst einfach an unterschiedliche Längen in Umfangsrichtung des Arbeitsstirnendes anpaßbar. Während herkömmlich Schneidsegmente mit unterschiedlichen Längen hergestellt werden mußten, braucht erfindungsgemäß lediglich der Typ eines Schneidsegmentes mit der größten erforderlichen Länge hergestellt werden. Die nachträgliche Anpassung des Schneidsegmentes an kleinere Längen erfolgt dann einfach, indem die überschüssigen Segmentglieder von den übrigen Segmentgliedem getrennt werden. Die überschüssigen und für den konkreten Anwendungsfall nicht verwertbaren Segmentglieder wiederum können zu Schneidsegmenten mit anderen Längen kombiniert werden. Dadurch läßt sich die längenspezifische Typenanzahl von Schneidsegmenten reduzieren. Folglich lassen sich herkömmlich erforderliche unterschiedliche Formwerkzeuge zur Abdeckung des gesamten Sortiments unterschiedlicher Schneidsegmentlängen einsparen. Auf diese Weise sind auch die Herstellungskosten jedes einzelnen Schneidsegmentes erheblich gesenkt. Da die Typenanzahl unterschiedlicher Schneidsegmente stark begrenzt werden kann, ist auch der Lagerungsaufwand reduziert.

Die in Rotationsrichtung der Bohrkrone bzw. an deren Ringumfang aneinandergereihten Segmentglieder können bei Bedarf auch einen in sich geschlossenen Polygonzug bilden. Deshalb können die Segmentglieder den bei kleinen Bohrkronendurchmessern verwendeten einstückigen Schneidring, z.B. den Diamantring bei Diamant-Bohrwerkzeugen, ersetzen. Erforderlichenfalls werden die als Wassernuten bzw. Spülkanäle wirksamen Kerben des einstückigen Schneidringes durch einen entsprechenden Abstand zweier aneinandergereihter Segmentglieder geschaffen.

Ein einzelnes Segmentglied wirkt wie ein verkleinertes herkömmliches Schneidsegment. Das erfindungsgemäße Schneidsegment vereint deshalb gewissermaßen eine Mehrzahl herkömmlicher Schneidsegmente in sich. Die erhöhte Anzahl von Lücken verbessert den Spanfluß und die Schlammausspü-lung. Dadurch entstehen höhere Schnittleistungen des Werkzeuges. Umgekehrt ist die gleiche Schnittleistung mit geringerer Antriebsenergie als bei herkömmlichen Werkzeugen erzielbar. Mit Hilfe des erfindungsgemäßen Schneidsegmentes sind außerdem die auf die Werkzeuge einwirkenden mechanischen Schnittdrücke reduziert. Der Materialverschleiß des Werkzeuges ist verringert und dessen Lebensdauer erhöht. Ganz allgemein sind deshalb die Werkstoffanforderungen an die erfindungsgemäßen Werkzeuge geringer. So kann z.B. bei einer Schneidscheibe aufgrund der geringeren Schnittdrücke ein kreisrundes Stammblatt mit geringerer Blattstärke verwendet werden. Die dünneren Stammblätter wirken material- und deshalb kostensparend. Die aufgrund der geringen Schnittdrücke zulässigen dünneren Stammblätter ermöglichen es außerdem, für einen größeren Durchmesserbereich von Schneidscheiben Stammblätter mit identischer Blattstärke zu verwenden. Folglich ist die erforderliche Typenanzahl von Schneidsegmenten mit unterschiedlicher, in Axialrichtung der Schneidscheibe verlaufender Segmentbreite reduziert, da die Segmentbreite immer an die Blattstärke des Stammblattes angepaßt sein muß. Die geringere Typenanzahl und schmäleren Schneidsegmente wiederum verringern Lagerhaltungs- und Materialkosten.

Vorteilhaft ist außerdem die Kompatibilität des in sich segmentierten Schneidsegmentes für verschiedene Werkzeuge. Sowohl bei Bohrkronen als auch bei Schneidscheiben ist die Umfangsrichtung des Arbeitsstirnendes bezüglich der Rotationsachse identisch. Folglich verläuft die Krümmungsachse des erfindungsgemäßen Schneidsegmentes bei beiden Werkzeugen in Axialrichtung. Ein- und dasselbe Schneidsegment ist deshalb sowohl für Bohrkronen als auch Schneidscheiben einsetzbar. Je nach Werkzeug wird das Schneidsegment lediglich mit unterschiedlichen Oberflächen am jeweiligen Arbeitsstirnende befestigt.

Nach Anspruch 2 sind die Segmentglieder konstruktiv einfach aufgebaut. Die herkömmlich ringsegmentartige Konstruktion des Schneidsegmentes ist durch den offenen Polygonzug nachgebildet. Die einzelnen Segmentglieder brauchen nicht mehr zusätzlich in sich selbst gekrümmt sein. Dies vereinfacht die Herstellung des gesamten Schneidsegmentes und wirkt deshalb kostensparend.

Nach Anspruch 3 sind auch die als Trennenden wirksamen Oberflächen der Segmentglieder als plane Ebenen ausgebildet. Derartige Trennenden sind fertigungstechnisch besonders einfach herstellbar.

Bei Bohrkronen sind plane Trennenden gegenüber konstruktiv komplizierteren Oberflächenformen ausreichend, wenn der Bohrkronendurchmesser groß ist und das gesamte Schneidsegment dementsprechend in sich nur gering gekrümmt sein muß. Die zwischen zwei planen Trennenden gebildete Trennfuge bleibt deshalb derart gering, daß der Zusammenhalt der einzelnen Segmentglieder und die Schneidwirkung des Schneidsegmentes nicht beeinträchtigt sind.

Anspruch 4 schlägt identische Segmentglieder vor. Demzufolge wird zur Herstellung von Schneidsegmenten unterschiedlicher Segmentlänge und mit unterschiedlichem Biege- oder Krümmungsradius nur eine einzige Herstellungsform benötigt. Unterschiedliche Schneidsegmente sind dadurch erheblich kostengünstiger herstellbar. Der Lagerungsaufwand der Segmentglieder ist nochmals reduziert.

Die Vorteile der Kosteneinsparung bei identischen Segmentgliedern machen sich vor allem bei der sehr teuren Herstellung von Segmentgliedern aus Diamantwerkstoff, wie dies Anspruch 5 vorschlägt, bemerkbar. Zur Herstellung der Segmentglieder ist dann lediglich eine einzige Sinterform notwendig. Als alternativer Werkstoff für das Schneidsegment ist z.B. Hartmetall oder Sintermetall denkbar.

Anspruch 6 unterstützt den mechanisch stabilen Zusammenhalt der einzelnen Segmentglieder nach Art einer Perlenkette. Die Segmentglieder sind dadurch unverlierbar aneinander fixiert und erleichtern die Lagerhaltung und lassen sich dadurch leicht zu unterschiedlich langen Schneidsegmenten ablängen.

Anspruch 7 schlägt ein Verbundglied zur Fixierung der aneinandergereihten Segmentglieder vor. Dieses Verbundglied ist um eine etwa parallel zur Axialrichtung des Werkzeugs verlaufende Biegeachse biegbar. Auf diese Weise wird der gewünschte Krümmungsradius des Schneidsegments technisch einfach vor der Befestigung am Werkzeug eingestellt. Die Segmentglieder können deshalb gemeinsam in einem einzigen Arbeitsschritt am Werkzeug angelötet werden, ohne daß hierzu Vorrichtungen für eine Radiusauflage der Segmentglieder erforderlich sind.

Gemäß Anspruch 8 ist eine plastische Biegbarkeit des Verbundgliedes vorgesehen, damit nach einer Biegeanpassung des Verbundgliedes an das Werkzeug keine Rückfederung oder Rückstellung des Verbundgliedes in seine Ausgangsstellung erfolgt. Die Anpassung eines derartigen Schneidsegments an verschiedene Durchmesser ist dadurch stark vereinfacht. Eine herkömmlich notwendige Nachbearbeitung von Schneidsegmenten zur Anpassung an den Durchmesser entfällt vollständig. Ein derartiges Schneidsegment gewährleistet eine sehr einfache Handhabung durch den Kunden. Er kann das Schneidsegment ohne besonderen Vorrichtungsaufwand mit dem gewünschten Krümmungsradius versehen und selbst an dem Werkzeug befestigen.

Das Verbundglied gemäß Anspruch 9 ist konstruktiv und fertigungstechnisch einfach aufgebaut. Jedes Band wirkt wie ein Filmscharnier zur einfachen Änderung der Stellung zweier aneinandergereihten Segmentglieder. Es entsteht eine gegenseitige Schwenkbeweglichkeit der Segmentglieder.

In weiteren Ausführungsformen wird als Verbundglied ein oder mehrere biegbare Drähte eingesetzt. Der Draht besteht z.B. aus Metall oder einem anderen geeigneten Werkstoff.

Vorteihaft ist es, das Band sandwichartig in die Segmentglieder einzulegen. Dadurch ist das Band vor mechanischen Beschädigungen gut geschützt. Die einzelnen Segmentglieder bleiben vor ihrer Befestigung am Werkzeug zuverlässig miteinander verkettet.

Besteht das Verbundglied aus einem einzigen Band, sollte es in Axialrichtung des Werkzeuges nicht zu schmal sein, um beim Krümmen des Schneidsegmentes ohne exakte Schablone - z.B. von Hand - Verwerfungen zu vermeiden. Deshalb flankiert das Einzelband zwei benachbarte Segmentglieder in Axialrichtung z.B. über deren gesamte Aufbauhöhe. Anspruch 10 schlägt alternativ als Verbundglied zwei in Axialrichtung voneinander beabstandete Bänder vor. Diese beiden Bänder können dann jeweils in Axialrichtung äußerst schmal ausgestaltet sein. Dies wirkt materialsparend und ermöglicht nachträgliche Krümmungsänderungen des Schneidsegmentes mit geringem Kraftaufwand. Gleichzeitig werden Verwerfungen des Schneidsegmentes zuverlässig vermieden, so daß es bei seiner Befestigung am Werkzeug mit diesem exakt fluchtet.

In einer weiteren Funktion schaffen die voneinander beabstandeten Einzelbänder einen zusätzlichen Spülkanal für die Bohrkrone. Der zusätzliche Span- und Spülraum verhindert z.B. beim Bohren auf Stahlarmierungen das Anhaften von Stahlspänen auf der Schneidoberfläche der Segmentglieder. Selbstverständlich ist für die Schaffung des zusätzlichen Spülkanales Voraussetzung, daß die zwischen benachbarten Segmentgliedern in deren Montageendstellung gebildete Trennfuge in Radialrichtung durchlässig ist. Vorzugsweise sind die beiden Einzelbänder an den axialen Endbereichen der Segmentglieder angeordnet. Dadurch entsteht bereits nach sehr kurzer Einlaufzeit der Bohrkrone ein Spülkanal mit größtmöglichem Durchgangsquerschnitt.

Gemäß Anspruch 11 ist das Band als Metallstreifen ausgestaltet. Das Band ist deshalb biegbar und gleichzeitig mechanisch stabil. Dies unterstützt den stabilen Zusammenhalt der Segmentglieder bereits vor deren Montage. Als Werkstoff für den Metallstreifen ist z. B. Kupfer gut geeignet.

Insbesondere besteht der Metallstreifen aus Sintermetall und ist in die Segmentglieder eingesintert. Dadurch entsteht eine besonders feste Bindung zwischen aneinandergereihten Segmentgliedern. Das Sintermetall läßt sich in einem großen Winkel - z.B. um 90° - um seine Biegeachse biegen, ohne zu brechen. Das Sintermetall kann auch Bronzeanteile enthalten, die die mechanische Festigkeit und Biegbarkeit des Metallstreifens unterstützen.

Besonders vorteilhaft ist es weiterhin, das Schneidsegment von vornherein mit großer Krümmung vorrätig zu halten. Dies unterstützt die kundenfreundliche Handhabung der Schneidsegmente, da es aufgrund der Werkstoffeigenschaften des gesinterten Metallstreifens einfacher und bequemer ist, bei Bedarf nachträglich eine geringere Krümmung des Schneidsegmentes zu erzeugen als umgekehrt.

Ganz allgemein ermöglicht der Einsatz eines Bandes oder Streifens als Verbundglied zwischen zwei benachbarten Segmentgliedern die kundenfreundliche Anpassung eines Schneidsegmentes mit Überlänge an eine erforderliche kleinere Lange, indem der Kunde nachträglich das entsprechende Band einfach durchtrennt bzw. durchschneidet.

Gemäß Anspruch 12 ist das bandartige Verbundglied insbesondere an den radial innenliegenden Flanken der Segmentglieder fixiert und deshalb zusätzlich als stabile Auflagefläche für das Schneidsegment nutzbar, wenn es auf das Arbeitstirnende einer Schneidscheibe aufgelegt wird.

Nach Anspruch 13 ist das Verbundglied von den Segmentgliedern abnehmbar oder lösbar. Das Verbundglied kann deshalb nach der Befestigung der Segmentglieder am Werkzeug wieder von dem Schneidsegment entfernt werden. Dadurch wird der Schneidvorgang im Betriebszustand des Werkzeugs nicht beeinträchtigt.

Vorteilhaft ist es, das Verbundglied an den als Schneidflächen wirksamen Außenflächen der Segmentglieder zu fixieren. Die Schneidflächen sind der Befestigungsseite in Axialrichtung oder Radialrichtung gegenüberliegend angeordnet, so daß das nachträglich von den Segmentgliedern abnehmbare Verbundglied die Montage des Schneidsegmentes am Werkzeug nicht behindert. Nach der Montage des Schneidsegmentes kann das Verbundglied bedienungsfreundlich in Axialrichtung bzw. Radialrichtung entfernt werden.

Die gemäß Anspruch 14 vorgeschlagene Nut-/Feder-Verbindung ermöglicht eine bedienungsfreundliche und montagetechnisch einfache Fixierung der Segmentglieder am Verbundglied. Es entsteht eine stabile und dennoch einfach lösbare Verbindung zwischen dem Verbundglied und den Segmentgliedern.

Gemäß Anspruch 15 ist für die Nut-/Feder-Verbindung eine Verbundklammer mit zwei Klammerstegen vorgesehen. Sie dienen der Aufnahme des Segmentgliedes. Die Klammerstege haben vorzugsweise Federeigenschaften, um die Klemmfixierung des Segmentgliedes weiter zu verbessern. Mit ihrem U-förmigen Querschnitt ist die Verbundklammer konstruktiv einfach aufgebaut und fertigungstechnisch unaufwendig herstellbar. Die Verbundklammer kann nachträglich auf eine dem Schneidsegment entsprechende Länge abgetrennt werden und ist deshalb sehr kostengünstig als Meterware oder dergleichen herstellbar.

Nachdem die Segmentglieder klemmfixiert in der Verbundklammer einliegen, kann letztere insbesondere bei Bohrkronen dazu verwendet werden, mit einer einfachen Vorrichtung auf den gewünschten Krümmungsradius gebogen werden. Stehen keine weiteren Hilfsmittel zur Verfügung, so kann die Verbundklammer mit den klemmfixierten Segmentgliedem auch auf das verwendete Bohrkronen-Rohr aufgelegt werden und mit Hilfe eines Hammers an den Krümmungsradius der Bohrkrone angepaßt werden.

Anspruch 16 schlägt eine als Feder wirksame Fixierrippe für die Nut-/Feder-Verbindung vor. Die Fixierrippe ist vorzugsweise einstückig an der Schneidfläche des Segmentgliedes angeformt. Dabei ist die Schneidfläche des Segmentgliedes die der Bohrkrone in Axialrichtung bzw. die der Schneidscheibe in Radialrichtung abgewandte Außenfläche des Schneidsegments. Einerseits ist der Querschnitt der Fixierrippe erheblich kleiner als derjenige des Segmentgliedes. Andererseits nimmt die Verbundklammer lediglich die Fixierrippe formschlüssig auf. Deshalb kann die Verbundklammer konstruktiv klein dimensioniert werden und bereits mit geringer Fixierkraft die Segmentglieder ausreichend stabil klemmfixieren. Eine Fixierrippe mit sehr schmalem Querschnitt ist auch deshalb vorteilhaft, weil der U-Grund der U-förmigen Verbundklammer entsprechend kurz gehalten werden kann. Der kurze U-Grund gewährleistet die problemlose Biegbarkeit der Verbundklammer um eine in Axialrichtung des Werkzeuges verlaufende Biegeachse.

Die Verbundklammer ist z.B. aus Blech hergestellt. Eine derartige Verbundklammer ist kostengünstig erhältlich. Außerdem ist diese Verbundklammer mit geringem Kraftaufwand biegbar und sehr genau an den erforderlichen Durchmesser anpaßbar. Rückstellkräfte nach dem Biegevorgang treten nicht auf.

Anspruch 17 schlägt eine bewährte Verbindungstechnik, nämlich eine Verlötung des Schneidsegments mit dem Arbeitsstirnende des Werkzeuges vor. Die Segmentglieder eines Schneidsegments werden entweder einzeln am Arbeitsstirnende verlötet oder die Segmentglieder werden zusammenhängend wie ein einteiliges Schneidsegment in einem Arbeitsschritt verlötet. Ist eine geeignete Lötvorrichtung vorhanden, bei der die Segmentglieder mit passendem Überstand auf einen Ring aufgelegt werden, können beliebig lange Schneidsegmente ohne weitere Hilfsmittel geschaffen werden.

Gemäß Anspruch 18 begrenzen zwei benachbarte Segmentglieder zwischen sich eine gemeinsame Trennfuge. Sie ist in Umfangsrichtung von den benachbarten Trennenden zweier Segmentglieder begrenzt. Ihr Volumen ist von der Oberflächengestaltung der Trennenden und von der Stellung zweier benachbarter Segmentglieder bzw. deren Innenwinkel abhängig.

Die Trennfuge ist unter Umständen auch vollständig aufhebbar. Dies ist z.B. bei Bohrkronen dann der Fall, wenn die in Rotationsebene verlaufenden Querschnitte der Trennenden ein negatives Abbild voneinander sind und die Segmentglieder unmittelbar aneinanderstoßen. Insbesondere bei identischen Segmentgliedern wirken dann zwei in Umfangsrichtung fluchtende Segmentglieder wie ein einstückiges, in Umfangsrichtung verlängertes Segmentglied. Diese Konstruktion ist vorteilhaft, wenn aufgrund eines sehr großen Bohrkronendurchmessers eine Krümmung im Bereich zweier benachbarter Segmentglieder nicht unbedingt erforderlich ist.

Eine im Montageendzustand des Schneidsegments vorhandene Trennfuge zwischen zwei Segmentgliedern wird gemäß Anspruch 19 mit einem Füllstoff vollständig ausgefüllt. Der Füllstoff bewirkt eine gegenseitige Fixierung benachbarter Trennenden der Segmentglieder. Auf diese Weise weist das mehrteilige Schneidsegment eine dem einstückigen Schneidsegment vergleichbare mechanische Stabilität und Festigkeit auf.

Gemäß Anspruch 20 hat das Befestigungslot zur Fixierung der Segmentglieder an der Bohrkrone eine Doppelfunktion als Befestigungsmittel und als Füllstoff. Die Trennfugen zwischen benachbarten Segmentgliedern werden aufgrund ihrer Kapillarwirkung bei der Verlötung des Schneidsegments vollständig mit dem Befestigungslot ausgefüllt. Demzufolge wird ein Füllstoff mit anderen Materialeigenschaften als denen des Befestigungslotes vermieden. Dadurch ist die innere mechanische Stabilität des Schneidsegments weiter verbessert. Außerdem ermöglicht das Befestigungslot die Befestigung der Segmentglieder an der Bohrkrone und das Ausfüllen der Trennfugen in einem einzigen Arbeitsschritt. Dadurch wird weitere Arbeitszeit bei der Herstellung einer einsatzfähigen Bohrkrone eingespart. Außerdem ist das Ausfüllen der Trennfugen technisch vereinfacht.

Nach Anspruch 21 überlappen sich die Trennenden benachbarter Segmentglieder etwa nach Art von Nut und Feder. Während für den stabilen Aufbau des Schneidsegmentes bei Bohrkronen mit großem Durchmesser, also mit geringen Krümmungen oftmals plane Trennenden der Segmentglieder ausreichend sind, ist es vor allem bei großen Krümmungen des Schneidsegmentes vorteilhaft, daß sich die benachbarten Trennenden zweier Segmentglieder überlappen. Auch bei einem größeren Innenwinkel zwischen benachbarten Segmentgliedern ist diese Überlappung noch wirksam. Sie unterstützt den mechanisch stabilen Zusammenhalt der Segmentglieder nach ihrer Befestigung an der Bohrkrone. Der Zusammenbau der Segmentglieder zu einer kompakten Einheit ist deshalb auch bei großen Krümmungen des Schneidsegmentes gegeben.

Bei geringen Krümmungen des Schneidsegmentes hingegen trägt eine gegenseitige Überlappung der Segmentglieder zu keiner wesentlichen Steigerung der kompakten Bauweise des Schneidsegmentes bei.

Die Überlappung der Segmentglieder gemäß Anspruch 21 und 22 kann in einfacher Weise einen formschlußartigen Eingriff zwischen zwei Segmentgliedern bewirken. Aufgrund ihrer Überlappung sind die Trennenden der Segmentglieder auch eine gute Montagehilfe bei der modulartigen Aneinanderreihung mehrerer Segmentglieder in Umfangsrichtung der Bohrkrone. Fehlerhafte Reihungen von Segmentgliedern werden dadurch vermieden.

Die nach Anspruch 22 ausgemuldeten bzw. aufgewölbten Trennenden können zusätzlich gewissermaßen als Lagerflächen für eine Schwenklagerung der einzelnen Segmentglieder dienen. In diesem Fall ist das ausgemuldete Trennende etwa als Gelenkpfanne und das aufgewölbte Trennende als Gelenkschneide wirksam. Zwei benachbarte Segmentglieder bilden dann ein Wälzflächen- oder ein Pfannengelenk miteinander. Das Schneidsegment ist dann in sich beweglich unterschiedlichen Krümmungsradien anpaßbar. Solche Wälzlager sind z.B. aus **Konstruktionselemente der Feinmechanik, W. Krause, C. Hanser-Verlag in München-Wien, 1993, 2. Auflage, S.380 ff.** bekannt.

Der Erfindungsgegenstand wird anhand der in den Figuren dargestellten Ausführungsbeispiele näher erläutert. Es zeigen:
- Fig.1: eine schematische Seitenansicht eines kompletten Bohrwerkzeuges mit seinem Bohrkronen-Rohr,
- Fig.2: eine Teildarstellung der Bohrkrone entsprechend der Pfeilrichtung II in Fig.1 mit einem aus drei Segmentgliedern bestehenden Schneidsegment
- Fig.3: die Darstellung einer Bohrkrone mit einem Schneidsegment gemäß Fig.2, jedoch mit kleinerem Bohrkronendurchmesser
- Fig.4: eine Vorderansicht des Segmentgliedes gemäß Fig.2 und Fig.3
- Fig.5: die Seitenansicht des Segmentgliedes entsprechend der Pfeilrichtung V in Fig.4
- Fig.6: die Draufsicht des Segmentgliedes entsprechend der Pfeilrichtung VI in Fig.5
- Fig.7: die Darstellung des Segmentgliedes gemäß Fig. 4 in klemmfixiertem Zustand an einer Verbundklammer
- Fig.8: die Seitenansicht eines dreiteiligen Schneidsegments entsprechend der Pfeilrichtung VIII in Fig.7 mit an der Verbundklammer klemmfixierten Segmentgliedern,
- Fig. 9: die Seitenansicht eines dreiteiligen Schneidsegments in einer weiteren Ausführungsform,
- Fig. 10: die Draufsicht des Schneidsegments entsprechend der Pfeilrichtung X in Fig. 9,
- Fig. 11: die Seitenansicht eines dreiteiligen Schneidsegments in einer weiteren Ausführungsform,
- Fig. 12: die Draufsicht des Schneidsegments entsprechend der Pfeilrichtung XII in Fig. 11,
- Fig. 13: die Draufsicht eines dreiteiligen Schneidsegments in einer weiteren Ausführungsform,
- Fig. 14: eine Teildarstellung einer Schneidscheibe mit daran befestigten Schneidsegmenten gemäß Fig.13.

Das Bohrkronenrohr 1 des Bohrwerkzeugs 2 ist an seinem Arbeitsstirnende mit die Bohrkrone 6 bildenden Schneidsegmenten 7 bestückt. Es handelt sich z.B. um ein Diamant-Bohrwerkzeug. Während des Bohrvorganges rotiert es um die Bohrlängsachse 3. Parallel zur Bohrlängsachse 3 verläuft die Axialrichtung 4. Am anderen Ende des Bohrkronenrohres 1 befindet sich der Werkzeuganschluß 5. Er ist mit dem Bohrkronenrohr 1 fest verbunden und dient zur Kopplung mit dem Rotations- und Vorschubsantrieb. Der dem Werkzeuganschluß 5 in Axialrichtung 4 gegenüberliegende Bereich des Bohrkronenrohres 1 bildet die ringförmige Bohrkrone 6. Sie weist einen Nenndurchmesser D auf.

In Fig.2 ist ein Ausschnitt der ringförmigen Bohrkrone 6 dargestellt. In dem dargestellten Ausschnitt ist ein Schneidsegment 7 auf die Bohrkrone 6 aufgelötet. Das Schneidsegment 7 besteht aus drei in einer Umfangsrichtung 8 aneinandergereihten Segmentgliedern 9. Sämtliche Segmentglieder 9 sind identisch ausgestaltet. Die Segmentglieder 9 sind etwa quaderförmig, weichen jedoch von der Quaderform an ihren in Umfangsrichtung 8 einander zugewandten Trennenden 10,11 ab. Jeweils zwei Segmentglieder 9 sind unter einem Innenwinkel w ≈ 170° aneinandergereiht. Dadurch begrenzen die einander zugewandten Trennenden 10 und 11 eine etwa sichelförmige Trennfuge 12. Während des Lötvorganges wird die Trennfuge 12 vorzugsweise mit dem Lot vollständig ausgefüllt.

In dem Winkelscheitel des Innenwinkels w stoßen die Trennenden 10,11 mit ihren Eckkanten unmittelbar aneinander. Bei dem Innenwinkel w = 180° könnten bzw. würden die beiden Trennenden 10,11 vollflächig und unmittelbar aneinander anliegen. Unter dem Innenwinkel w = 180° fluchten die radial innenliegenden Flanken 13 in Umfangsrichtung 8 miteinander. Gleiches gilt für die radial außenliegenden Flanken 14. Unter einem Innenwinkel w < 180° ist das Schneidsegment 7 gekrümmt oder gebogen. Die Flanken 13 der Segmentglieder 9 bilden dabei die Konkavseite des Schneidsegments 7, während die Flanken 14 die Konvexseite des Schneidsegments 7 bilden.

In Fig.2 ist der Radius R₁ der Bohrkrone 6 größer als der entsprechende Radius R₂ in Fig.3. Dementsprechend ist auch die Krümmung oder Biegung des Schneidsegments 7 in Fig.2 geringer als in Fig.3. Die Trennfuge 12 ist in Fig.2 entsprechend kleiner. Der von den Flanken 13 eingeschlossene Innenwinkel w ist hingegen in Fig.2 größer als in Fig.3. In Fig.3 beträgt der Innenwinkel w ≈ 160°.

In Fig.4 hat das Segmentglied 9 einen im wesentlichen rechteckigen Umrißquerschnitt. Hinsichtlich einer im Einbauzustand des Segmentgliedes 9 parallel zur Axialrichtung 4 verlaufenden Symmetrieachse 15 ist das Segmentglied 9 symmetrisch ausgestaltet. Eine zapfenartige Fixierrippe 16 übersteht die übrigen Bereiche des Segmentgliedes 9 in Richtung der Symmetrieachse 15. Sie ist ebenfalls symmetrisch bezüglich der Symmetrieachse 15. Sie ist einstückig am Segmentglied 9 angeformt und erstreckt sich rechtwinklig zu einer als Schneidfläche wirksamen Außenfläche 17 des Segmentgliedes 9.

Die Außenfläche 17 verbindet die beiden Außenflächen 13,14 miteinander. Im Einbauzustand des Segmentgliedes 9 ist die Außenfläche 17 die der Bohrkrone 6 in Axialrichtung 4 abgewandte und dem Bohrobjekt zugewandte Oberfläche des Segmentgliedes 9.

In Fig.5 ist erkennbar, daß die Erstreckung der Fixierrippe 16 in Umfangsrichtung 8 dem Abstand der beiden Trennenden 10,11 voneinander entspricht. In Axialrichtung 4 betrachtet fluchtet die Fixierrippe 16 mit den Trennenden 10,11.

Anhand von Fig.6 ist gut erkennbar, daß die beiden Trennenden 10,11 identische Zylindermantelsegmente bilden. Dies ist durch die beiden identischen Radien r angedeutet. Während das Trennende 10 in Umfangsrichtung 8 konkav ausgemuldet ist, ist das Trennende 11 in Umfangsrichtung 8 konvex aufgewölbt. Der zu einer vollständigen Quaderform des Segmentgliedes 9 im Bereich des Trennendes 10 fehlende Volumenteil entspricht genau dem die Flanken 13,14 in Umfangsrichtung 8 überstehenden Volumenteil des Segmentgliedes 9 im Bereich des Trennendes 11.

In Fig.7 liegt die als Feder wirksame Fixierrippe 16 des Segmentgliedes 9 in dem Hohlraum einer etwa U-förmigen Verbundklammer 18 nach Art einer Nut-/Feder-Verbindung ein. Es handelt sich z.B. um eine Blechklammer. Der Hohlraum bildet eine Klammernut 19. Die Klammernut 19 ist vom U-Grund der Verbundklammer 18 und von zwei als U-Schenkel wirksamen Klammerstegen 20 begrenzt. Die Klammerstege 20 sind in Axialrichtung 4 ausgerichtet. Die Freienden der Klammerstege 20 sind gegenüber der Axialrichtung 4 nach außen umgebogen, so daß die Klammernut 19 in diesem Bereich trichterförmig aufgeweitet ist. Dies erleichtert das Einschieben der Fixierrippe 16 in die Klammernut 19. Die beiden Klammerstege 20 klemmen die Fixierrippe 16 zwischen sich ein. Auf diese Weise ist das Segmentglied 9 in der Verbundklammer 18 lösbar klemmfixiert.

In Fig.8 ist die Verbundklammer 18 in Umfangsrichtung 8 derart abgelängt, daß sie insgesamt drei Segmentglieder 9 klemmfixiert. Die Klammerstege 20 weisen einen rechteckigen Umrißquerschnitt mit in Umfangsrichtung 8 verlaufender Längsseite auf. Die Segmentglieder 9 sind aneinandergereiht, jedoch ist die Verbundklammer 18 noch ungebogen, wie in Fig.7 erkennbar ist. Die Segmentglieder 9 sind deshalb unter dem Innenwinkel w = 180° aneinandergereiht.

In einer weiteren Ausführungsform sind benachbarte, quaderförmige Segmentglieder 9 eines dreiteiligen Schneidsegments 7 mittels eines gesinterten Metallstreifens 21 miteinander verkettet (Fig. 9). In Rotationsebene der Bohrkrone 6 hat der biegbare Metallstreifen 21 etwa die Querschnittsform eines gleichschenkligen Trapezes (Fig. 10). Mit seinen in Umfangsrichtung 8 gegenüberliegenden Eckbereichen ist der Metallstreifen 21 in die radial innenliegenden, einander zugewandten Eckbereiche zweier benachbarter Segmentglieder 9 eingesintert. In Axialrichtung 4 flankiert der Metallstreifen 21 die Segmentglieder 9 vollständig und schließt bündig mit deren Oberflächen ab. Die zwischen den Trennenden 10,11 zweier benachbarter Segmentglieder 9 begrenzte Trennfuge 12 ist deshalb radial nach innen verschlossen.

In einer weiteren Ausführungsform besteht das zwei benachbarte quaderförmige Segmentglieder 9 verkettende Verbundglied aus zwei einzelnen Metallstreifen 22 (Fig. 11). In Axialrichtung 4 sind die beiden biegbaren Metallstreifen 22 schmal ausgestaltet und schließen bündig mit den Oberflächen der Segmentglieder 9 ab. Der Metallstreifen 22 besteht wiederum aus Sintermetall und ist mit seinen beiden in Umfangsrichtung 8 ausgerichteten Freienden in zwei benachbarte Segmentglieder 9 eingesintert. In Radialrichtung der Böhrkrone 6 ist der eingesinterte Metallstreifen 22 mittig zwischen beiden Außenflächen 13,14 des Segmentgliedes 9 eingesintert (Fig. 12).

Der zwischen den beiden Metallstreifen 22 eines Verbundgliedes in Axialrichtung 4 gebildete Abstand ist als radialer Spalt 23 wirksam (Fig. 11). In Montageendstellung des Schneidsegments 7 ist die zwischen benachbarten Segmentgliedern 9 gebildete Trennfuge 12 radial innen und außen zugänglich und wirkt deshalb durch den Spalt 23 hindurch wie ein in Radialrichtung der Bohrkrone 6 offener Kanal. Sobald der an der Außenfläche 17 der Segmentglieder 9 angeordnete Metallstreifen 22 während des Bohrvorganges abgetragen ist, hat der Spalt 23 die Funktion eines zusätzlichen Spülkanales für die Bohrkrone 6.

In einer weiteren Ausführungsform enthält das Schneidsegment 7 drei identische, quaderförmige Segmentglieder 9, welche mittels eines einstückigen gesinterten Metallstreifens 24 miteinander verkettet sind. Der Metallstreifen 24 ist auf die Außenflächen 13 der Segmentglieder 9 aufgesintert. Selbstverständlich können in weiteren Ausführungsbeispielen eine größere Anzahl von Segmentgliedern 9 mittels eines einstückigen, entsprechend längeren Metallstreifens 24 miteinander verbunden sein.

Die Kompatibilität des erfindungsgemäßen Schneidsegmentes 7 für verschiedene Werkzeuge sei stellvertretend für andere Ausführungsformen des Schneidsegmentes 7 anhand der Ausführungsform gemaß Fig.13 erläutert. Wird das Schneidsegment 7 bei der Bohrkrone 6 eingesetzt, so wird der Metallstreifen 24 gebogen und an den Krümmungsradius der Bohrkrone 6 angepaßt. Mit seinen den Außenflächen 17 in Axialrichtung 4 gegenüberliegenden Außenflächen wird das Schneidsegment 7 am Arbeitsstirnende der Bohrkrone 6 befestigt, insbesondere verlötet. Die Axialrichtung 4 verläuft in Fig.13 senkrecht zur Zeichnungsebene und ist deshalb nicht dargestellt. Bei dieser Verwendung des Schneidsegmentes 7 sind die Außenflächen 17 als Schneidflächen wirksam.

In gleicher Weise kann das Schneidsegment 7 für eine Schneidscheibe 25 eingesetzt werden (Fig.14). Die Schneidscheibe 25 weist ein in Umfangsrichtung 8 rotierendes, scheibenförmiges Stammblatt 26 mit einem Scheibenradius Rₛ auf. Das Stammblatt 26 ist z.B. aus Stahl hergestellt. Der radial außenliegende Scheibenrand des Stammblattes 26 ist durch eine Vielzahl von Scheibenzähnen 27 gebildet. In Umfangsrichtung 8 benachbarte Scheibenzähne 27 sind durch eine radial verlaufende Zahnlücke 28 voneinander getrennt. Die radial nach außen gerichtete Oberfläche des Scheibenzahnes 27 bildet als Arbeitsstirnende eine Auflagefläche für den Metallstreifen 24. Der Metallstreifen 24 ist daran befestigt, insbesondere mit dem Scheibenzahn 27 verlötet. Bei dieser Anwendung des Schneidsegmentes 7 sind die Außenflächen 14 der Segmentglieder 9 als Schneidflächen wirksam. In Fig.14 besteht die wirksame Schneidfläche eines einzelnen Schneidsegmentes 7 aus drei gegeneinander abgewinkelten Außenflächen 14. Diese Abwinklungen der wirksamen Schneidfläche eines Schneidsegmentes 7 sind jedoch kein Nachteil, da die Schneidscheibe nach der Montage der Schneidsegmente 7 ohnehin in Umfangsrichtung 8 überschliffen wird.

Die am Stammblatt 26 befestigten Segmentglieder 9 können selbstverständlich auch mittels anderer Verbundglieder miteinander verkettet sein. In einer hier nicht dargestellten Ausführungsform ist anstelle des Metallstreifens 24 eine Verbundklammer - ähnlich wie in Fig.7,8 - vorgesehen. Sie fixiert rippenartige, an den Außenflächen 14 der Segmentglieder 9 angeformte Vorsprünge.

### Bezugszeichenliste

- 1: Bohrkronenrohr
- 2: Bohrwerkzeug
- 3: Bohrlängsachse
- 4: Axialrichtung
- 5: Werkzeuganschluß
- 6: Bohrkrone
- 7: Schneidsegment
- 8: Umfangsrichtung
- 9: Segmentglied
- 10: Trennende
- 11: Trennende
- 12: Trennfuge
- 13: Außenfläche
- 14: Außenfläche
- 15: Symmetrieachse
- 16: Fixierrippe
- 17: Außenfläche
- 18: Verbundklammer
- 19: Klammernut
- 20: Klammersteg
- 21: Metallstreifen
- 22: Metallstreifen
- 23: Spalt
- 24: Metallstreifen
- 25: Schneidscheibe
- 26: Stammblatt
- 27: Scheibenzahn
- 28: Zahnlücke
- D: Nenndurchmesser
- R₁: Radius
- R₂: Radius
- Rₛ: Scheibenradius
- r: Radius
- w: Innenwinkel

## Patentansprüche

1. Rotierendes Werkzeug zur Bearbeitung von Stahlbeton, Naturstein o.dgl., z.B. Bohrkrone (6) oder Schneidscheibe (25)
- mit einem im wesentlichen in Umfangsrichtung (8) gekrümmten Arbeitsstirnende und
- mit am Arbeitsstirnende im wesentlichen axial oder radial über den Stirnumfang verteilt vorstehenden Schneidsegmenten (7),
dadurch gekennzeichnet,
daß ein Schneidsegment (7) in sich segmentiert mehrere Segmentglieder (9) enthält, die in aneinandergereihter Stellung einen offenen Polygonzug bilden.

2. Werkzeug nach Anspruch 1,
dadurch gekennzeichnet,
daß die radial innen- und außenliegenden, als Flanken wirksame Außenflächen (13,14) eines Segmentgliedes (9) im wesentlichen eben und zueinander parallel sind.

3. Werkzeug nach Anspruch 1 oder 2,
dadurch gekennzeichnet,
daß die in Umfangsrichtung (8) einander gegenüberliegenden Trennenden (10,11) benachbarter Segmentglieder (9) im wesentlichen eben sind.

4. Werkzeug nach einem der vorhergehenden Ansprüche,
gekennzeichnet durch
identische Segmentglieder (9).

5. Werkzeug nach einem der vorhergehenden Ansprüche,
gekennzeichnet durch
Segmentglieder (9) aus Diamantwerkstoff.

6. Werkzeug nach einem der vorhergehenden Ansprüche,
dadurch gekennzeichnet,
daß die Segmentglieder (9) eines Schneidsegmentes (7) schwenkbar miteinander verkettet sind.

7. Werkzeug nach Anspruch 6,
gekennzeichnet durch
die Biegbarkeit eines zwei benachbarte Segmentglieder (9) miteinander verkettenden Verbundgliedes um eine in Axialrichtung (4) des Werkzeuges (6,25) verlaufende Biegeachse.

8. Werkzeug nach Anspruch 7,
gekennzeichnet durch
eine plastische Biegbarkeit des Verbundgliedes.

9. Werkzeug nach Anspruch 7 oder 8,
gekennzeichnet durch
mindestens ein biegbares Band als Verbundglied.

10. Werkzeug nach Anspruch 9,
dadurch gekennzeichnet,
daß das Verbundglied aus zwei in Axialrichtung (4) des Werkzeuges (6,25) voneinander beabstandeten Bändern besteht.

11. Werkzeug nach Anspruch 9 oder 10,
dadurch gekennzeichnet,
daß das Band ein Metallstreifen (21,22), insbesondere ein Sintermetallstreifen ist.

12. Werkzeug nach einem der Ansprüche 9-11,
dadurch gekennzeichnet,
daß die Segmentglieder (9) mit einer ihrer Flanken (13 oder 14), insbesondere mit ihrer radial innenliegenden Flanke (14) eine Seite des Bandes besetzen.

13. Werkzeug nach einem der Ansprüche 7-12,
dadurch gekennzeichnet,
daß das Verbundglied an den Segmentgliedern (9) abnehmbar fixiert ist.

14. Werkzeug nach Anspruch 13,
gekennzeichnet durch
eine lösbare Nut-/Feder-Verbindung zwischen dem Verbundglied und den Segmentgliedern (9).

15. Werkzeug nach Anspruch 14,
dadurch gekennzeichnet,
daß eine im Querschnitt U-förmige Verbundklammer (18) als Verbundglied mit ihren als U-Schenkel wirksamen Klammerstegen (20) die Klammernut (19) begrenzt und die Segmentglieder (9) zwischen sich lösbar klemmfixiert.

16. Werkzeug nach Anspruch 15,
dadurch gekennzeichnet,
- daß eine Fixierrippe (16) an einer als Schneidfläche wirksamen Außenfläche (14 oder 17) des Segmentgliedes (9) angeformt ist und die Außenfläche (14 oder 17) axial oder radial übersteht und
- daß die Klammernut (19) die als Feder wirksame Fixierrippe (16) formschlüssig aufnimmt.

17. Werkzeug nach einem der vorhergehenden Ansprüche,
dadurch gekennzeichnet,
daß die Segmentglieder (9) durch eine Verlötung am Werkzeug (6,25) befestigt sind.

18. Werkzeug nach einem der vorhergehenden Ansprüche,
dadurch gekennzeichnet,
daß benachbarte Segmentglieder (9) zwischen den in Umfangsrichtung (8) einander gegenüberliegenden Trennenden (10,11) eine gemeinsame, je nach Stellung der Segmentglieder (9) veränderliche Trennfuge (12) bilden.

19. Werkzeug als Bohrkrone nach Anspruch 18,
dadurch gekennzeichnet,
daß die Trennfuge (12) im Montageendzustand der Segmentglieder (9) mit einem Füllstoff vollständig ausgefüllt ist.

20. Werkzeug als Bohrkrone nach Anspruch 17 und 19,
gekennzeichnet durch
das Befestigungslot als Füllstoff.

21. Werkzeug als Bohrkrone nach einem der vorhergehenden Ansprüche,
dadurch gekennzeichnet,
daß sich die in Umfangsrichtung (8) einander gegenüberliegenden Trennenden (10,11) benachbarter Segmentglieder (9) etwa nach Art von Nut und Feder überlappen.

22. Bohrkrone nach Anspruch 21,
dadurch gekennzeichnet,
daß die Trennenden (10,11) zylindersegmentartig einerseits ausgemuldet und andererseits aufgewölbt sind, wobei die Zylinderachsen in Axialrichtung (4) der Bohrkrone (6) verlaufen.
